# EUROPÄISCHE PATENTSCHRIFT

(11) **EP 0 979 357 B1**
(45) Veröffentlichungstag und Bekanntmachung des Hinweises auf die Patenterteilung: **26.02.2003**
(21) Anmeldenummer: 98914771.5
(22) Anmeldetag: 28.04.1998
(51) Int. Cl.: F15B 11/036, B66B 1/04

(54) **HYDROSTATISCHER ANTRIEB ZUM HEBEN UND SENKEN UND ZUM HALTEN VON LASTEN, INSBESONDERE FÜR AUFZÜGE**
HYDROSTATIC DISPLACEMENT DRIVE FOR LIFTING AND LOWERING AND HOLDING LOADS, IN PARTICULAR FOR LIFTS
SYSTEME DE COMMANDE HYDROSTATIQUE POUR FAIRE MONTER ET FAIRE DESCENDRE ET POUR MAINTENIR DES CHARGES, NOTAMMENT POUR DES ASCENSEURS

(30) Priorität: 30.04.1997 CH 100497
(43) Veröffentlichungstag der Anmeldung: 16.02.2000
(73) Patentinhaber: Wittur AG, 85259 Wiedenzhausen (DE)
(72) Erfinder: VELETOVAC, Sead, 8600 Dübendorf (CH)
(74) Vertreter: Herrmann-Trentepohl, Werner, Dipl.-Ing.
(86) Internationale Anmeldenummer: CH9800173
(87) Internationale Veröffentlichungsnummer: WO98049085

(56) Entgegenhaltungen:
- AT-B- 385 018
- GB-A- 2 073 322
- US-A- 2 269 786
- US-A- 3 425 322
- US-A- 3 548 573
- PATENT ABSTRACTS OF JAPAN vol. 007, no. 221 (M-246), 30. September 1983 & JP 58 113611 A (HITACHI KENKI), 6. Juli 1983

## Beschreibung

Die Erfindung betrifft einen hydrostatischen Antrieb zum Heben und Senken und zum Halten von Lasten, insbesondere für Aufzüge, mit einem an eine Druckmittelquelle angeschlossenen, einen druckmittelbeaufschlagten Druckraum bildenden Arbeitszylinder, einem im Arbeitszylinder dichtend geführten Hubkolben und einer im Arbeitszylinder angeordneten Führungsstange, die in das Innere des Hubkolbens ragt, der die Führungsstange dichtend umfasst, wobei das in den Druckraum ragende Ende des Hubkolbens eine ringförmige, druckmittelbeaufschlagte Stirnfläche bildet.

Ein solcher Antrieb ist aus der AT-PS 385 018 bekannt, der zum Heben und Senken von Lasten über grosse Höhen bestimmt ist. Bei diesem Antrieb soll dadurch, dass das in den Arbeitszylinder ragende Ende des Hubkolbens dichtend an der Führungsstange gleitet, die Sicherheit gegen Knicken verbessert werden. Der sonst wegen der Knicksicherheit notwendige grosse Durchmesser des massiven Hubkolbens wird nun durch die ringförmige Stirnfläche ersetzt, die die Arbeitsfläche des Hubkolbens bildet. Der wegen der ringförmigen Stirnfläche hohle Hubkolben ist innen nicht vom Druckmittel beaufschlagt. Bei dem bekannten Antrieb wird bei jedem Hebevorgang die gesamte Hubkraft allein von dem im Druckraum des Arbeitszylinders befindlichen, auf die ringförmige Stirnfläche wirkenden Druckmittel aufgebracht, das mit variablem Druck dem Arbeitszylinder zugeführt wird. Die gesamte Hubkraft wirkt hier also über die ganze Länge des Hubkolbens. Um die Knicksicherheit zu gewährleisten, muss die Wanddicke des Hubkolbens entsprechend gross dimensioniert werden. Ein Nachteil besteht darin, dass mit wachsender Länge des Hubkolbens dessen Arbeitsfläche steigt, die Durchflussmenge zunimmt und eine grössere Pumpe erfordert.

in US-A-2,269,786 ist ein hydrostatischer Antrieb beschrieben, bei dem im Arbeitszylinder für den Antrieb der Aufzugskabine neben dem die Führungsstange umgebenden Druckraum ein zweiter Druckraum vorhanden ist, der die Führungsstange durchdringt. Die Führungsstange hat also im Gegensatz zu AT-PS 385 018 keinen kreisförmigen Querschnitt, sondern einen ringförmigen Querschnitt. Dadurch, daß sich im Innenraum der Führungsstange ein Druckraum befindet, ist eine höhere Knicksicherheit der Führungsstange gewährleistet, obwohl der Materialbedarf für die Führungsstange deutlich reduziert ist, was gleichzeitig eine bedeutende Gewichtseinsparung mit sich bringt. Hydraulisch befindet sich zwischen den beiden Druckräume eine in ihrer Drehrichtung umschaltbare Pumpe, die Hydraulikflüssigkeit zwischen den beiden Druckräumen umpumpen kann. Einer der beiden Druckräume des Antriebs steht in Verbindung mit einem zweiten hydraulischen Antrieb, der ein Gewicht trägt, das als Gegengewicht zur Aufzugskabine wirkt.

Der Erfindung liegt die Aufgabe zugrunde, einen bekannten hydrostatischen Antrieb hinsichtlich der Knicksicherheit weiter zu verbessern, so dass auch grössere Baulängen möglich werden.

Diese Aufgabe wird durch die kennzeichnenden Merkmale des Anspruchs 1 gelöst. Vorteilhafte Ausgestaltungen sind Gegenstand abhängiger Ansprüche.

Einige-Ausführungsbeispiele und weitere Einzelheiten der Erfindung werden in der folgenden Beschreibung anhand der Zeichnung näher erläutert. Es zeigen:
- Fig. 1: einen Längsschnitt durch einen hydrostatischen Antrieb mit zwei Druckräumen, und
- Fig. 2 bis 4: je einen Längsschnitt durch einen hydrostatischen Antrieb, wobei jeweils die Druckmittelquelle, die Druckmittel mit im wesentlichen konstanten Druck liefert, durch ein Gegengewicht ersetzt ist, das auf eine besondere Kolben-/Zylinderanordnung wirkt.

Gemäss Fig. 1 weist der hydrostatische Antrieb wie bei US-A-2,269,786 einen hohlen Hubkolben 1 auf, der an seinem oberen Ende durch eine Stirnwand 2 verschlossen ist. Das untere Ende 3 des vertikal angeordneten Hubkolbens 1 ist auf seiner Innenseite etwas verdickt und auf einer Führungsstange 15 gleitend geführt, die mit ihrem unteren Ende 16 in einer Bodenplatte 20 eines Arbeitszylinders 10 befestigt ist. Im unteren Ende 3 des Hubkolbens 1 ist eine Gleitringdichtung 4 eingelassen, sodass der als Druckraum wirkende Innenraum des Hubkolbens 1 dicht vom Innern des Arbeitszylinders 10 getrennt ist. Das obere Ende 11 des Arbeitszylinders 10 ist ebenfalls auf der Innenseite verdickt und mit einer Gleitringdichtung 12 versehen, die an der Aussenseite des Hubkolbens 1 anliegt. Auf diese weise ist der Hubkolben 1 im Arbeitszylinder 10 dichtend geführt. In der Bodenplatte 20 des Arbeitaszylinders 10 ist eine Bohrung 21 vorgesehen, an die aussen eine Druckmittelleitung 23 angeschlossen ist, die von einer Druckmittelquelle 30 kommt, die Druckmittel mit im wesentlichen Konstanten Druck P2 liefert. Die Bohrung 21 mündet in das Innere des Arbeitszylinders 10, der einen Druckraum 13 begrenzt. In der Bodenplatte 20 ist eine weitere Bohrung 22 vorgesehen, an der aussen eine Druckmittelleitung 24 angeschlossen ist, die von einer zweiten Druckmittelquelle 40 in Form einer Förderpumpe kommt, die Druckmittel mit variablem Druck P1 liefert. Das obere Ende der Bohrung 22 mündet in einen in der Führungsstange 15 angebrachten axialen Kanal 17, der an seinem oberen Ende 18 in den Druckraum 7 des Hubkolbens 1 mündet.

Die Druckquelle 30 besteht aus einer von einem Elektromotor 31 angetriebenen Förderpumpe 32, die Druckmittel aus einem Tank 39 ansaugt und über die Druckmittelleitung 23 in den Druckraum 13 des Arbeitszylinders 10 fördert. In der Druckmittelleitung 23 befindet sich ein Ventil 33, welches ein Schalt- oder Proportionalwegventil sein kann, das in der gezeichneten Stellung den Druckmittelfluss absperrt und in einer anderen Stellung Druckmittel zum Druckraum 13 durchströmen lässt. Zwischen der Förderpumpe 32 und dem ventil 33 zweigt von der Leitung 34 eine Ueberströmleitung 35 mit Ueberdruckventil 36 ab, die in den Tank 39 zurückführt. Die Förderpumpe 42 ist ebenfalls von einem Elektromotor 41 angetrieben und saugt Druckmittel aus einem Tank 39 an. In ihrer Leitung 22 ist ein ventil 43 angeordnet, welches ein Schalt- oder Proportionalwegventil sein kann, das analog dem Ventil 33 zwei Endstellungen einnehmen kann. Auch eine Ueberströmleitung 45 mit einem Ueberdruckventil 45 ist analog zur Förderpumpe 32 bei der Förderpumpe 42 vorhanden. Die Förderpumpe 42 liefert Druckmittel mit einem variablen Druck P1 in den Druckraum 7 des Hubkolbens 1.

Im Innenraum 13 des Arbeitszylinders 10 ist erfindungsgemäss je nach Bedarf mindestens ein Distanzring 25 angebracht, der über flexible Zugelemente 26, zum Beispiel Drahtseile, am unteren Ende 3 des Hubkolbens 1 aufgehängt ist. Ein je nach Bedarf weiterer Distanzring 25' ist in gleicher weise unterhalb des Distanzringes 25 angebracht, der in der gezeichneten Stellung des Hubkolbens 1 noch auf der Bodenplatte 20 aufliegt. Die Distanzringe 25 und 25' dienen dazu, ein Ausknicken der Führungsstange 15 zu verhindern. Sie bewegen sich gleitend mit dem Hubkolben 1 auf- und abwärts, wobei in der tiefsten Stellung des Hubkolbens der Distanzring 25 auf den Distanzring 25' zu liegen kommen kann. Ueber vorzugsweise axiale Durchbrüche in den Distanzringen 25 und 25' kann das Druckmittel sich ungehindert in den gesamten Innenraum 13 ausbreiten. Auch der Hubkolben 1 ist über seine Länge verteilt mit je nach Bedarf einem oder mehrere Distanzringen 27 versehen, die beim Bewegen des Hubkolbens auf der Führungsstange 15 gleiten und als Schutz gegen Ausknicken des Hubkolbens 1 dienen.

Das Druckmittel mit dem Druck P2 im Druckraum 13 des Arbeitszylinders 10 wirkt auf eine ringförmige Stirnfläche 5 am unteren Ende 3 des Hubkolbens 1. Die Stirnfläche 5 bildet eine ringförmige Arbeitsfläche A2, wie sie in Fig. 1 rechts dargestellt ist. Der Innenraum des Hubkolbens 1 bildet den weiteren Druckraum 7, in dem das Druckmittel der Druckmittelquelle 40 mit dem variablen Druck P1 wirkt. An der Stirnwand 2 wird deshalb eine weitere Arbeitsfläche 6 gebildet, deren Grösse vom Innendurchmesser der Arbeitsfläche A2 bestimmt wird. Sie ist in Fig. 1 rechts separat als Kreisfläche A1 dargestellt. In der Stirnwand 2 ist eine Drosselstange 60 befestigt, die koaxial zum Kanal 17 in der Führungsstange 15 angeordnet ist. Die untere Hälfte der Drosselstange 60 ist nach unten leicht kegelig verjüngend ausgebildet. Sie bildet beim Abwärtsbewegen des Hubkolbens 1 auf dessen letzten Bewegungsabschnitt von etwa 1 m Länge beim Eintauchen in den Kanal 17 mit diesem zusammen eine Drosselstelle. Dadurch wird die Abwärtsbewegung des Hubkolbens gedämpft. Am Ende der Bohrungen 21 und 23 sind jeweils ein Rohrbruchsicherheitsventil 68 und 69 vorgesehen, welche bei einem eventuell auftretendem Bruch der DruckmittelLeitungen 23 und 24 als Drossel dienen.

Das Druckmittel mit dem Druck P2 von in wesentlichen konstanter Grösse erzeugt stetig auf der Arbeitsfläche A2 eine konstante Hubkraft, die etwa so gross ist, dass je nach Bedarf, z.B. etwa 90 % der Masse eines Fahrkorbes eines auf dem oberen Ende des Hubkolbens 1 abgestützten Aufzuges entspricht. Dieser Teil der Masse ist in Fig. 1 mit dem Pfeil F2 bezeichnet. Somit wird ein Teil der Fahrkorbmasse ausgeglichen und steht in Gleichgewicht zur Hubkraft. Das Druckmittel mit dem variablen Druck P1, das auf die weitere Arbeitsfläche A1 wirkt, erzeugt eine variable Hubkraft, die den restlichen Teil der zu hebenden Last, d.h. etwa 10 % der Masse des Fahrkorbes, des Hubkolbens und den im Fahrkorb befindlichen Personen entspricht. Dieser Teil der Last ist in Fig. 1 durch den Pfeil F1 angedeutet.

Wenn der Aufzug eine Halteposition erreicht hat, werden die ventile 33 und 43 in den Druckmittelleitungen 23 bzw. 24 in Sperrstellung gebracht, sodass der Fahrkorb stehen bleibt. Beim Abwärtsbewegen des Aufzuges werden diese Ventile geöffnet, und unter dem Einfluss der Gewichtskräfte F1 und einem Teil der Gewichtskraft F2 wird das Druckmittel aus den Druckräumen 7 und 13 über die Leitungen 23 und 24 in den Tank 39 zurückgeführt, wobei die beiden Förderpumpen 32 und 42 mitdrehen. Unterhalb einer bestimmten Gewichtskraft F1 werden die Förderpumpen 32 und 42 eingeschaltet um das Druckmittel aus den Druckräumen 7 und 13 über die Leitungen 23 und 24 in den Tank 39 zurückzufordern. Beim Aufwärtsbewegen des Hubkolbens 1 werden diese Ventile ebenfalls geöffnet.

Beim Ausführungsbeispiel gemäss Fig. 2 ist der aus dem Hubkolben 1, dem Arbeitszylinder 10 und der Führungsstange 15 bestehende Antrieb gleich aufgebaut wie in Fig. 1. Anstelle der Förderpumpe 32 ist in Fig. 2 ein vertikaler Zusatzzylinder 50 vorgesehen, in dem ein Zusatzkolben 55 dichtend geführt ist. Auf dem Zusatzkolben 55 ist ein Gegengewicht 57 angebracht; welches etwa 90 % der Masse des auf dem Hubkolben 1 abgestützten Fahrkorbes 62 entspricht. Die Masse ist mit M bezeichnet. Die Unterseite des vertikal angeordneten Zusatzkolbens 55 bildet eine dritte Arbeitsfläche 56, deren Grösse links neben den Zusatzkolben 55 in Fig. 2 separat dargestellt und mit A3 bezeichnet ist. Im Boden 53 des Zusatzzylinders 50 befindet sich eine Bohrung 57, die über eine Druckmittelleitung 23 mit der Bohrung 21 am Arbeitszylinder 10 in Verbindung steht und die Druckmittel aus dem Druckraum 54 unter der Arbeitsfläche 56 in den Druckraum 13 des Arbeitszylinders drückt, und zwar mit dem konstanten Druck P2.

An der Bohrung 22 ist wiederum über die Druckmittelleitung 24 die Förderpumpe 42 angeschlossen, die Druckmittel mit variablem Druck liefert. Zwischen der Förderpumpe 42 und dem Ventil 43 zweigt eine Ueberströmleitung 45 ab, die zum Tank 39 führt und die mit dem Ueberdruckventil 47 und einem Nachsaugventil 46 ersehen ist. Saugseitig ist die Förderpumpe 42 über eine Leitung 64 mit der Druckmittelleitung 23 verbunden. Die Leitung 64 enthält ein Ventil 63, das in seinem Aufbau dem Ventil 43 entspricht. Zwischen der Förderpumpe 42 und dem Ventil 63 zweigt von der Leitung 64 eine Ueberströmleitung 65 ab, die ein den Ventilen 46 und 47 entsprechendes Ventile 66 und 67 enthält und zu dem Tank 39 führt.

Beim Heben einer Last wird mittels des Gegengewichtes 57 und des Zusatzkolbens 55 auf das unter der Arbeitsfläche 56 befindliche Druckmittel ein im wesentlichen konstanter Druck P2 ausgeübt, der sich über die Druckmittelleitung 23 und den Druckraum 13 auf die ringförmige Arbeitsfläche 5 am Hubkolben 1 fortpflanzt und diesen Kolben aufwärtsbewegt. Ausserdem wird über die Förderpumpe 42 Druckmittel mit dem variablen Druck P1 zur weiteren Arbeitsfläche A1 im Innern des Hubzylinders 1 gefördert, was den Hubkolben 1 ebenfalls aufwärtsbevegt. Beim Senken des Aufzuges wird das Druckmittel aus den beiden Druckräumen 7 und 13 des Antriebs über die Druckmittelleitung 23 bzw. 24 in den Druckraum 54 des Zusatzzylinders 50 zurückgedrängt, wobei sich der Zusatzkolben 53 mit dem darauf befindlichen Gegengewicht 57 nach oben bewegt.

Bei dieser Ausführungsform kann am der Tank 39 für das Druckmittel wesentlich kleiner bemessen werden, da eine grosse Menge des Druckmittels vom Zusatszylinder 50 aufgenommen wird. Dabei lässt sich in Abhängigkeit des Grössenverhältnisses der dritten Arbeitsfläche A3 zur ringförmigen Arbeitsfläche A2 eine Reduktion der Antriebsleistung bis zu 50 % erreichen. Eine weitere Reduktion der Antriebsleistung wird dadurch erreicht, dass im Beispiel gemäss Fig. 2 die Saugseite der Förderpumpe 42 über die Leitung 64 mit der Druckmittelleitung 23 verbunden ist, sodass die Förderpumpe 42 mit Druckmittel von konstantem Druck P2 gespiesen wird und nur noch die Druckerhöhung von P2 bis P1 erzeugen muss.

Beim Ausführungsbeispiel gemäss Fig. 3 ist in vorteilhafter weise die konstanten Druck liefernde Druckquelle mit dem Arbeitszylinder integriert, sodass sich eine kompakte, platzsparende Bauform ergibt. Hierzu ist der Arbeitszylinder 10 in seinem oberen Abschnitt 10' im Aussendurchmesser reduziert und weist einen stufenförmigen Uebergang zum grosseren Aussendurchmesser im unteren Abschnitt 10'' auf. Der obere reduzierte Abschnitt 10' ist von einem Zusatzzylinder 70 dichtend umgeben, an dessen Aussenseite das Gegengewicht 57' angebracht ist. Das obere Ende 71 des Zusatzzylinders 70 ist gegen den oberen reduzierten Abschnitt 10' des Arbeitszylinders 10 hin verdickt und liegt über eine Gleitringdichtung 72 am oberen Abschnitt 10' des Arbeitszylinders 10 an. Auch am unteren Ende 73 des Zusatzzylinders 70 ist eine Gleitringdichtung 74 vorgesehen, die am unteren verdickten Abschnitt 10'' des Arbeitszylinders 10 anliegt. Im Bereich des stufenförmigen Uebergangs vom oberen zum unteren Abschnitt des Arbeitszylinders 10 sind mehrere Durchgangslöcher 76 vorgesehen, die den Druckraum 13 des Arbeitszylinders 10 mit einem Druckraum 75 verbinden, dessen obere Stirnfläche 77 Ringform aufweist und vom Innendurchmesser des Zusatzzylinders 70 und dem reduzierten Aussendurchmesser des Zylinderabschnitts 10' begrenzt ist. Die gleichen Durchmesser begrenzen auch eine ringförmige Arbeitsfläche A3, rechts im Fig. 3 dargestellt, die vom verdickten oberen Ende des Zusatzzylinders 70 gebildet wird.

In diesem Beispiel ist die Förderpumpe 42 in der Bodenplatte 20' des Arbeitszylinders 10 eingebaut. Sie ist mit ihrer Saugseite an der Bohrung 23 und mit ihrer Druckseite an der Bohrung 21 angeschlossen. Auf der Saugseite und auf der Druckseite der Förderpumpe sind je ein Ventil 43 bzw. 63 vorgesehen, als Schalt- oder Proporitonalventil ausgebildet, angeordnet zum Oeffnen und Schliessen der betreffenden Leitung.

Beim Heben einer Last mittels des Antriebes gemäss Fig. 3 sind die Ventile 43 und 63 geöffnet und der Zusatzzylinder 70 gleitet unter dem Einfluss des Gegengewichtes 57' am Arbeitszylinder 10 abwärts. Dabei wird das im Druckraum 75 befindliche Druckmittel mit dem Druck P2 über die Löcher 76 in den Druckraum 13 des Arbeitszylinders 10 verdrängt. Das Druckmittel wirkt einerseits auf die Arbeitsfläche A2 am unteren Ende 3 des Hubkolbens 1 und hebt diesen an, andererseits gelangt Druckmittel über die Bohrung 21 zur Saugseite der Förderpumpe 42 und wird von dieser mit dem Druck P1 in den Druckraum 7 des Hubkolbens 1 gefördert. Dieser Teil des Druckmittels wirkt auf die Arbeitsfläche A1 und unterstützt die Aufwärtsbewegung des Hubkolbens 1.

Bei einer Senkbewegung der Last, bei der die Ventile 43 und 63 ebenfalls offen sind, drückt der Hubkolben 1 das Druckmittel aus dem Druckraum 7 über den Kanal 17 der Führungsstange 15 und die Förderpumpe 42 zum Innenraum 13 des Arbeitszylinders 10. Aus diesem Raum wird dann das Druckmittel über die Löcher 76 in den Druckraum 75 gedrückt, wobei der Zusatzkolben 70 wieder in die obere in Fig. 3 gezeichnete Stellung aufwärtsbewegt wird. Bei ruhendem Antrieb sind die Ventile 43 und 63 in geschlossener Stellung.

Das Ausführungsbeispiel gemäss Fig. 4 ist gegenüber dem gemäss Fig. 3 dadurch abgewandelt, dass der Arbeitszylinder 110 in zwei axial zueinander verschiebbare Abschnitte 110' und 110'' unterteilt ist, wobei der obere Abschnitt 110' eine ähnliche Form aufweist wie der Zusatzzylinder 70 in Fig. 3. Der obere Zylinderabschnitt 110' ist an seinem oberen Ende 111 ebenfalls verdickt ausgebildet und mit einer Gleitringdichtung 112 versehen. Er gleitet mit diesem Ende am Hubkolben 1. Das untere Ende 111 des Zylinderabschnitts 110' ist dichtend am feststehenden unteren Abschnitt 110" des Arbeitszylinders 110 geführt, wozu die Gleitringdichtung 112 im verdickten Ende 111 des oberen Zylinderabschnitts 110' vorgesehen ist. Zwischen dem Innendurchmesser des oberen Zylinderabschnitts 110' und dem Aussendurchmesser des Hubkolbens 1 ist ein Druckraum 75' eingeschlossen der am oberen Ende von den Stirnwand 11' begrenzt wird, die die ringförmige Arbeitsfläche A3 bildet. An der Aussenseite des oberen Zylinderabschnitts 110' ist das Gegengewicht 57'' befestigt. Die Förderpumpe 42 ist gleich ausgebildet und in die Bodenplatte 20" eingebaut wie beim Beispiel gemäss Fig. 3. Dementsprechend ist auch die Wirkungsweise gleich wie die zu Fig. 3 beschriebene, d.h. beim Anheben der Last drückt der obere Zylinderabschnitt 110' unter dem Einfluss des Gegengewichtes 57" Druckmittel mit dem konstanten Druck P2 in den Druckraum 13 des Arbeitszylinders 110, wodurch der Hubkolben 1 angehoben wird. Gleichzeitig gelangt Druckmittel aus dem Druckraum 13 über die Bohrung 23 zur Förderpumpe 42, die es mit dem variablen Druck P1 in den weiteren Druckraum 7 des Hubkolbens 1 liefert. Dieses Druckmittel wirkt auf die weitere Arbeitsfläche A1 und unterstützt die Aufwärtsbewegung des Hubkolbens. Beim Absenken der Last wird das Druckmittel aus den Druckräumen 7 und 13 in den vom oberen Zylinderabschnitt 110' begrenzten Druckraum 75' gedrückt, wobei das Druckmittel aus dem Druckraum 7 über die Förderpumpe 42 zunächst in den Druckraum 13 verdrängt wird, bevor es zum Druckraum 75' gelangt.

Abweichend von den beschriebenen Beispielen kann anstelle der Druckquelle, die Druckmittel mit im wesentlichen konstanten Druck liefert, ein Blasenspeicher oder ein Kolbenspeicher verwendet werden. Auch können die an den Druckräumen 7 und 13 angeschlossenen Druckquellen vertauscht werden, d.h. dass dem Druckraum Druckmittel mit konstantem Druck und dem Druckraum 13 Druckmittel mit variablem Druck zugeführt wird. Der beschriebene Antrieb ist nicht nur für Aufzüge vervendbar; er kann z.B. auch für auf- und abbewegbare Schlitten an Werkzeugmaschinen, Hebeplatform bei Kranen, Hubstapler, Hebebühnen, aktive Auto- bzw. Lastwagenstossdaempfer, etc. verwendet werden.

Bei Antrieben mit sehr grossem Hub können nach Bedarf, eines, zwei oder mehr als zwei Distanzstücke 25 sowie 25' und 27 vorgesehen sein, die dann mit entsprechendem gegenseitigem Abstand im Hubkolben 1 befestigt bzw. über Seile 26 aneinander angehängt sind. Weiter kann beim Beispiel gemäss Fig. 1 die Saugleitung der Förderpumpe 42 statt an den Tank 39 an die Leitung 34 angeschlossen sein wie dies in analoger Weise bei den anderen Beispielen der Fall ist. Das Gegengewicht 57 kann direkt oder mit Seilen ueber eine an den Zusatzkolben bzw. Zusatzzylinder befestigte Rolle aufgehaengt sein, womit die Masse des Gegengewichts halbiert wird. Der Elektromotor 41 kann an einem Frequenzumrichter und dieser an eine elektronische Regelkarte angeschlossen sein, die dann Steuersignale an den Frequenzumrichter und die Ventile liefert. Die Ventile sind als Schalt- oder Proportionalwegventile vorgesehen, die auch mit pulsmodulierten Signalen gesteuert werden koennen. Bei Antrieben kann nur ein Ventil in die Druckmittelleitung 23 oder 24 eingebaut werden. Die Filter koennen in die beide Druckmittelleitungen 23 und 24, oder nur in eine Druckmittelleitung 23 oder 24 eingebaut werden.

## Patentansprüche

1. Hydrostatischer Antrieb zum Heben und Senken und zum Halten von Lasten, insbesondere für Aufzüge, mit einem an eine Druckmittelquelle (30) angeschlossenen einen ersten Druckraum (13) bildenden Arbeitszylinder (10), einem im Arbeitszylinder (10) dichtend geführten Hubkolben (1) und einer im Arbeitszylinder (10) angeordneten Führungsstange (15), die in das Innere des Hubkolbens (1) ragt, der die Führungsstange (15) dichtend umfasat, wobei das in den ersten Druckraum (13) ragende Ende des Hubkolbens (1) eine ringförmige, druckmittelbeaufschlagte stirnfläche (5) bildet, und bei dem das Innere des Hubkolbens (1) einen zweiten Druckraum (7) bildet, an dem eine eigene Druckmittelquelle (40) angeschlossen ist wobei eine der Druckmittelquellen Druckmittel mit einem variablen Druck liefert, **dadurch gekennzeichnet, dass** im Hubkolben (1) mindestens ein an der Führungsstange (15) gleitender Distanzring (27') befestigt ist und dass im Arbeitszylinder (10, 110) mindestens ein an der Führungsstange (15) und am Arbeitszylinder (10, 110) gleitender Distanzring (25) angeordnet ist, der mittels flexibler Zugelemente (26) mit dem Hubkolben (1) verbunden ist.

2. Antrieb nach Anspruch 1, mit einem Gegengewicht (57) zum Ausgleichen eines Teils der vom Hubkolben (1) zu hebenden Last, **dadurch gekennzeichnet, dass** das Gegengewicht (57) an einem zusatzzylinder (70) angeordnet ist, der den Arbeitszylinder (10, 110) unter Bildung eines druckmittelbeaufschlagten Raumes (75) dichtend umgibt, dass dieser Raum (75) mit dem ersten Druckraum (13) des Arbeitszylinders (10) in Verbindung steht und dass zum Bilden des druckmittelbeaufschlagten Raumes (75) der Arbeitszylinder (10) auf seiner Aussenseite im Durchmesser stufenartig verringert ist.

3. Antrieb nach Anspruch 1, mit einem Gegengewicht (57) zum Ausgleichen eines Teils der vom Hubkolben (1) zu hebenden Last, **dadurch gekennzeichnet, dass** der Arbeitszylinder (110) in einen feststehenden Zylinderabschnitt (110'') und einen auf diesem axial beweglichen Zylinderabschnitt (110') unterteilt ist, der am feststehenden zylinderabschnitt (110'') dichtend geführt ist und zwischen sich und dem Hubkolben (L) einen druckmittelbeaufschlagten Raum (75') bildet, und dass das Gegengewicht (57'') am axial beweglichen Zylinderabschnitt (110') angeordnet ist.

4. Antrieb nach Anspruch 2 oder 3, **dadurch gekennzeichnet, dass** eine Pumpe (42) als die einen variablen Druck liefernde Druckemittelquelle vorgesehen ist, welche saugseitig und druckseitig mit Ventilen (43, 63) versehen ist und dass die Pumpe (42) mit den Ventilen (43, 63) im Boden (20', 20") des Arbeitszylinders (10, 110) untergebracht ist.

5. Antrieb nach einem der Ansprüche 1 bis 3, **dadurch gekennzeichnet, dass** im Inneren des Hubkolbens (1) von seinem die Last aufnehmenden Ende ausgehend eine Drosselstange (60) vorgesehen ist, die beim Abwärtsbewegen des Hubkolbens (1) in einen Kanal (17) der Führungsstange (15) eindringt.

## Claims

1. Hydrostatic drive for lifting and lowering and for holding loads, particularly for lifts, including a working cylinder (10), which defines a first pressure space (13) connected to a pressurised medium source, a lifting piston (1) sealingly guided in the working cylinder (10) and a guide rod (15), which is disposed in the working cylinder (10) and projects into the interior of the lifting piston (1), which sealingly surrounds the guide rod (15), the end of the lifting piston (1) projecting into the first pressure space (13) affording an annular end surface (5) acted on by the pressurised medium, and in which the interior of the lifting piston (1) defines a second pressure space (7), to which an individual pressurised medium source (40) is connected, one of the pressurised medium sources supplying pressurised medium with a variable pressure, **characterised in that** secured in the lifting piston (1) there is at least one spacer ring (27) sliding on the guide rod (15) and that arranged in the working cylinder (10, 110) there is at least one spacer ring (25) sliding on the guide rod (15) and on the working cylinder (10, 110), which is connected to the lifting piston (1) by means of flexible tension elements (26).

2. Drive as claimed in Claim 1 including a counterweight (57) for counterbalancing a proportion of the load to be lifted by the lifting piston (1), **characterised in that** the counterweight (57) is arranged on an additional cylinder (70), which sealingly surrounds the working cylinder (10, 110) to define a space (75) acted on by pressurised medium, that this space (75) communicates with the first pressure space (13) of the working cylinder (10) and that in order to define the space (75) acted on by the pressurised medium, the diameter of the outer surface of the working cylinder (10) is reduced in a stepped manner.

3. Drive as claimed in Claim 1 including a counterweight (57) for counterbalancing a proportion of the load to be lifted by the lifting piston (1), **characterised in that** the working cylinder (110) is divided into a fixed cylinder section (110") and a movable cylinder section (110'), which is axially movable on it and is sealingly guided on the fixed cylinder section (110') and defines between it and the lifting piston (1) a space (75') acted on by pressurised medium and that the counterweight (57") is arranged on the axially movable cylinder section (110').

4. Drive as claimed in Claim 2 or 3, **characterised in that** a pump (42) is provided as the pressurised medium source supplying a variable pressure, which is provided on the inlet side and the outlet side with valves (43, 63) and that the pump (42) is accommodated with the valves (43, 63) in the base (20', 20") of the working cylinder (10, 110).

5. Drive as claimed in one of Claims 1 to 3, **characterised in that** provided in the interior of the lifting piston (1) starting from its end receiving the load there is a throttling rod (60), which extends into a passage (17) in the guide rod (15) on downward movement of the lifting piston (1).

## Revendications

1. Dispositif d'entraînement hydrostatique pour soulever et abaisser et retenir des charges, notamment pour des ascenseurs, comportant une première chambre de pression à cylindre de travail (10) raccordée à une source de fluide sous pression (30) et formant une première chambre de pression (13), un piston de levage (1) guidé d'une manière étanche dans le cylindre de travail (10), et une tige de guidage (15), qui est disposée dans le cylindre de travail (10) et. pénètre à l'intérieur du piston de lavage (1), qui entoure d'une manière étanche la tige de guidage (15) et dans lequel l'extrémité, qui pénètre dans la première chambre de pression (13), du piston de levage (1) forme une surface frontale de forme annulaire (5), qui est chargée par le fluide sous pression, et dans lequel l'intérieur du piston de levage (1) forme une seconde chambre de pression (7), à laquelle est raccordée une source propre de fluide sous pression (40), l'une des sources de fluide sous pression délivrant un fluide sous pression situé à une pression variable, **caractérisé en ce qu'**au moins une bague d'entretoisement (27'), qui glisse sur la tige de guidage (4), est fixée au piston de lavage (1) et que dans le cylindre de travail (10,110) est disposée au moins une bague d'entretoisement (25), qui glisse sur la tige de guidage (15) et contre le cylindre de travail (10,110) et qui est reliée au piston de levage (1) au moyen d'éléments de traction flexibles (26).

2. Dispositif d'entraînement selon la revendication 1, comportant un contrepoids (57) pour compenser une partie de la charge devant être soulevée par le piston de levage (1), **caractérisé en ce que** le contrepoids (57) est disposé sur un cylindre supplémentaire (70), qui entoure d'une manière étanche le cylindre de travail (10,110) en formant une chambre (75) chargée par le fluide sous pression, que cette chambre (75) est reliée à la première chambre de pression (13) du cylindre de travail (10) et que pour la formation de la chambre (75) chargée par le fluide sous pression, le diamètre du cylindre de travail (10) est réduit de façon étagée sur sa face extérieure.

3. Dispositif d'entraînement selon la revendication 1, comportant un contrepoids (57) pour compenser une partie de la charge devant être soulevée par le piston de levage (1), **caractérisé en ce que** le cylindre de travail (110) est divisé en une section fixe de cylindre (110") et une section de cylindre (110') mobile axialement par rapport à la précédente et qui est guidé de façon étanche sur la section fixe de cylindre (110"), et forme entre lui-même et le piston de levage (1) une chambre (75') chargée par le fluide sous pression, et que le contrepoids (57") est disposé sur la section de cylindre (110') mobile axialement.

4. Dispositif d'entraînement selon la revendication 2 ou 3, **caractérisé en ce qu'**il est prévu une pompe (42) en tant que fluide sous pression, qui délivre une pression variable qui comporte des soupapes (43,63) côté aspiration et coté refoulement et que la pompe (42) est logée, conjointement avec les soupapes (43,63), dans le fond (20',20") du cylindre de travail (10,110).

5. Dispositif d'entraînement selon l'une des revendications 1 à 3, **caractérisé par le fait qu'**à l'intérieur du piston de levage (1) est prévue une tige d'étranglement (60), qui s'étend à partir de l'extrémité du piston recevant la charge et qui, lors du déplacement d'abaissement du piston de levage (1) pénètre dans un canal (17) de la tige de guidage (15).
